# EUROPÄISCHE PATENTSCHRIFT

(11) **EP 1 154 675 B1**
(45) Veröffentlichungstag und Bekanntmachung des Hinweises auf die Patenterteilung: **18.09.2002**
(21) Anmeldenummer: 01103428.7
(22) Anmeldetag: 14.02.2001
(51) Int. Cl.: H05B 1/00, H05B 1/02, H05B 3/00

(54) **Vorrichtung und Verfahren zur Steuerung von Kochfeldern mit Glaskeramikkochflächen**
Device and method to control the cooktop surface of a glass ceramic plate
Dispositif et méthode de régulation de chauffage d'une plaque céramique

(30) Priorität: 11.05.2000 DE 10023179
(43) Veröffentlichungstag der Anmeldung: 14.11.2001
(73) Patentinhaber: Schott Glas, 55122 Mainz (DE); CARL-ZEISS-STIFTUNG trading as SCHOTT GLAS, 55122 Mainz (DE)
(72) Erfinder: Engelmann, Harry, 55218 Ingelheim (DE); Schaupert, Kurt, Dr., 65719 Hofheim (DE)

(56) Entgegenhaltungen:
- US-A- 4 237 368
- US-A- 4 816 647
- US-A- 5 658 478

## Beschreibung

Die vorliegende Erfindung betrifft eine Vorrichtung und ein Verfahren zur Steuerung von Kochfeldem mit Glaskeramikkochflächen.

Die Temperatur der Kochzonen von Kochfeldem mit Glaskeramik-Kochflächen wird mit mechanischen Schutztemperatur-Reglern begrenzt Aus DE-A 40 22 846 und EP-A 0 823 620 sind Sensoren bekannt, die direkt auf die Glaskeramik aufgebracht werden. Sie messen die Temperatur durch Änderung des elektrischen Widerstandes der Leiterbahn oder des Glaskeramik-Grundmaterials der jeweiligen Kochfläche. Die Überwachung der Temperatur direkt an der Glaskeramik ist günstig, da ein Überhitzen oder eine Überbelastung der Glaskeramik und des eventuell darauf stehenden Topfes vermieden wird. Durch die direkte Glaskeramik -Temperaturerfassung wird somit eine zusätzliche Sicherheit erreicht. Eine Kochstelle mit einer Schalteinrichtung für die Energiezufuhr der Heizeinrichtung ist aus AT-A 238 331 bekannt. Die Schalteinrichtung gibt die Energiezufuhr zur Heizeinrichtung beim Aufsetzen des Topfes frei und unterbricht die Energiezufuhr beim Abnehmen des Topfes.

Aus DE-A 35 33 997 und DE-A 33 27 622 sind Topferkennungssysteme mit optischen Fühlern bekannt. Topferkennungssysteme mit induktiven Fühlern sind in DE-A 37 11 589 und DE-A 37 33 108 beschrieben. Induktive Näherungsschalter beruhen auf dem Prinzip der Dämpfung eines Schwingkreises infolge von Wirbelstromverlusten in Metallen, die sich im magnetischen Streufeld einer vielwindigen Sensorspule befinden. Topferkennungssysteme mit einem induktiven Sensor in Form einer Spule werden in EP-A 0 442 275 und EP-A 0 469 189 beschrieben. Kapazitive Sensoren zur Topferkennung sind aus WO-A 90/107851 und EP-A 0 429 120 bekannt.

In der DE-A 197 00 735 wird eine Einrichtung zur induktiven Erkennung von Kochgeschirr beschrieben. Die Sensoren bestehen aus je einer einwindigen Spule für den Sender und den Empfänger, die kreisförmig konzentrisch in der Kochzone angeordnet sind. Dabei können die Spulen als auf einer Tragplatte, insbesondere einer Glaskeramik-Kochplatte, aufgebrachte Leiterbahnen ausgebildet sein.

Bei den bestehenden Systemen ergeben sich folgende Nachteile:

Für die Kombination einer Topferkennung und einer Temperaturüberwachung werden derzeit zwei unterschiedliche Systeme, wie Spulen für induktive Topferkennung und mechanischer Schutztemperaturbegrenzer, mit verschiedenen Bauteilen verwendet.

Aus DE-A 196 46 826 sind Vorrichtung und Verfahren zur Temperaturmessung und Topferkennung an Kochstellen bekannt. Darin wird eine Vorrichtung zur Temperaturmessung einer Kochstelle aus Glaskeramik und/oder zur Erkennung eines auf der Kochstelle beheizten Kochtopfes beschrieben. Dabei ist mindestens ein Sensor an der Kochstelle, insbesondere unmittelbar unterhalb der Kochstelle angebrachten. Der Sensor ist als Leiterbahn ausgebildet, wobei zwischen dessen beiden äußeren Anschlussenden ein temperaturabhängiger elektrischer Widerstand messbar ist. Zwei Messanschlüsse sind von der Leiterbahn abgezweigt, wobei die beiden Abzweigpunkte einen von den äußeren Anschlussenden abgewandten, zentralen Leitungsabschnitt der Leiterbahn zur Temperaturmessung begrenzen.

Bei der Kombination einer Topferkennung gemäß DE-A 197 00753 und einer Temperaturbegrenzung gemäß DE-A 40 22 846 sowie EP-A 0 823 620 sind für jede Kochzone mindestens sechs Anschlüsse erforderlich. Weiterhin müssen die Leiterbahnen für die Zuleitungen des Temperaturfühlers zwischen die Leiterbahnen der Zuleitungen der Topferkennung gelegt werden. Hierdurch umschließen die Zuleitungen der Topferkennung im Kaltbereich eine so große Fläche, dass im Kaltbereich abgestellte Töpfe zum Einschalten der Kochzone führen können, was ein erhebliches Sicherheitsrisiko bedeutet.

Die Aufgabe der vorliegenden Erfindung besteht darin, eine neue Vorrichtung zur Steuerung von Kochfeldern mit Glaskeramikkochflächen mit verringerter Bauteilzahl, einfacheren Anschluss und sicherer Funktion sowie ein wirtschaftliches und sicheres Verfahren zur Steuerung von Kochfeldern mit Glaskeramikkochflächen bereitzustellen.

Die der Erfindung zugrundeliegende Aufgabe wird durch eine Vorrichtung zur Steuerung von Kochfeldem mit Glaskeramikkochflächen und mindestens einer Leiterbahnstruktur gelöst, wobei die Leiterbahnstruktur eine Kombination von mindestens einer induktiven Topferkennung und mindestens einer Temperaturmessung enthält, wobei die Temperaturmessung mittels der zwischen mindestens zwei Leiterbahnen befindlichen Glaskeramik erfolgt und die Leiterbahn für die Temperaturmessung im Randbereich und im Zentrumsbereich der Kochzone angeordnet ist.

Durch diese Kombination werden dieselben Fühler für die Topferkennung und die Temperaturmessung verwendet, wodurch erfindungsgemäß ein vereinfachtes System mit verringerter Bauteilzahl, einfacheren Anschluss und sicherer Funktion erhalten wird. Weiterhin ist es hierdurch möglich, die Anschlüsse der inneren Leiterstruktur für die Topferkennung direkt nebeneinander zu führen, so dass die umschlossene Fläche minimiert wird und ein sicherer Betrieb durch Vermeidung der Fehlfunktion durch Einschalten der Kochzone bei Aufstellen von Kochgeschirr im Kaltbereich ermöglicht wird.

Erfindungsgemäß wird erreicht, dass die für die Topferkennung relevanten Strukturen im Randbereich der Kochzone verbleiben. Maximaler Signalhub, welcher bei Abdeckung des inneren Kreises durch einen aufgestellten Topf auftritt, kann somit weiterhin bei auf die Kochzonengröße angepasste Topfgrößen abgestimmt werden. Andererseits kann für die Temperaturbegrenzung wichtige Innenbereich der Kochzone, insbesondere bei schlechtem Geschirr, erfasst werden. Vorteilhaft an der Anordnung ist weiterhin, dass auch der Randbereich durch Temperaturfühler erfasst wird. Belastungsfälle, wie versetzte Töpfe, welche hohe Temperaturen im Randbereich erzeugen, werden erfasst, siehe Normentwurf DIN VDE 0700 Teil 6, Anhang 8. Die relative Empfindlichkeit der Temperaturmessung zwischen dem Rand und dem Innenbereich kann durch die jeweiligen Leiterlängen in den einzelnen Bereichen und durch die Leiterbahnabstände in diesen Bereichen eingestellt werden.

Die erfindungsgemäße Kochfläche enthält bevorzugt eine Leiterbahnbeschichtung zur Messung, Überwachung und Anzeige der Temperatur, die zur automatischen Energieverteilung, Leerkochabschaltung und Temperaturbegrenzung genutzt wird. Die Kochfläche enthält zusätzlich eine Leiterbahnbeschichtung zur automatischen Topf-, Topfform- und Topfgrößenerkennung. Die erfindungsgemäße Anordnung bewirkt überraschend und unerwartet verbesserte Benutzerfreundlichkeit und erhöhte Sicherheit im Gebrauch sowie erhebliche Energieersparnis.

Bei einer bevorzugten Ausgestaltung der Erfindung ist die Leiterbahn für die Temperaturmessung im Zentrumsbereich als Elektrode mit offenem Ende ausgeführt.

Bei einer weiteren bevorzugten Ausgestaltung der Erfindung ist die Leiterbahn für die Temperaturmessung im Zentrumsbereich als schleifenförmige Elektrode ausgeführt.

Bei einer weiteren besonders bevorzugten Ausgestaltung der Erfindung sind die Leitungen für den inneren Leiterbahnkreis unmittelbar nebeneinander angeordnet. Durch diese erfindungsgemäße Anordnung wird vorteilhaft verhindert, dass es zur Störungen und erhöhter Unsicherheit kommt, wenn ein Topf nicht zentral auf die Kochfläche platziert wird.

Erfindungsgemäß ist ein Mehrkreisheizkörper vorgesehen, wobei der innerste Heizkreis gemäß der vorliegenden Erfindung ausgebildet ist. Die erfindungsgemäße Vorrichtung eignet sich zum Einsatz in Mehrkreisheizkörpern.

Erfindungsgemäß ist ein wirtschaftliches Verfahren zur Steuerung von Kochfeldem mit Glaskeramikkochflächen mit einer Leiterbahnstruktur vorgesehen, wobei eine kombinierte Topferkennung und Temperaturmessung erfolgt.

Eine bevorzugte Ausgestaltung der Erfindung ist ein Verfahren, wobei die Temperaturmessung durch Auswertung des temperaturabhängigen Leiterbahnwiderstandes erfolgt. Durch die Auswertung werden gute Ergebnisse erzielt.

Eine bevorzugte Ausgestaltung der Erfindung ist ein Verfahren, wobei die Temperaturmessung durch Auswertung des temperaturabhängigen Widerstandes der Glaskeramik zwischen mindestens zwei Leiterbahnen erfolgt. Durch die Auswertung werden sehr gute Ergebnisse erzielt

Eine bevorzugte Ausgestaltung der Erfindung ist ein Verfahren, wobei die Temperaturmessung im Randbereich und im Zentrumsbereich der Kochzone erfolgt. Mit dieser Anordnung wird die gesamte Heizfläche sehr vorteilhaft erfasst.

Eine bevorzugte Ausgestaltung der Erfindung ist ein Verfahren, wobei die Temperaturmessung im Zentrumsbereich über eine Elektrode mit offenem Ende oder über eine schleifenförmige Elektrode erfolgt.

Eine bevorzugte Ausgestaltung der Erfindung ist ein Verfahren, wobei die Signale von Topferkennung und Temperaturmessung durch unterschiedliche Frequenzen für die Topferkennung und Temperaturmessung getrennt werden.

Eine bevorzugte Ausgestaltung der Erfindung ist ein Verfahren, wobei die Signale von Topferkennung und Temperaturmessung durch zeitlich versetztes Abfragen getrennt werden.

Eine bevorzugte Ausgestaltung der Erfindung ist ein Verfahren, wobei die Einstellung der relativen Empfindlichkeit der Temperaturmessung von Außen- und Innenbereich durch Wahl der Längen und Abstände der Leiter erfolgt

Die Trennung der mit denselben Sensoren erfassten Signale von Topferkennung und Temperaturmessung erfolgt durch Verwendung und Auskoppelung von Wechselspannungen unterschiedlicher Frequenzen. So wird die Topferkennung von 10 MHz bis 17 MHz, bevorzugt von 11 MHz bis 15 MHz und besonders bevorzugt von 12.5 MHZ bis 13,5 MHz und die Temperaturmessung bei 150 Hz bis 600 Hz, bevorzugt von 200 Hz bis 400 Hz und besonders bevorzugt von 250 Hz bis 350 Hz betrieben. Auch sequentielle Abfrage der beiden Messgrößen ist möglich.

Der Leiterbahnbereich für die Temperaturmessung in der Kochzonenmitte trägt in der angegebenen Ausführungsform nicht zu den Signalen der Topferkennung bei, da die von äußerem Kreis ausgehende Elektrode nicht als Schleife ausgeführt ist und daher nicht vom Strom durchflossen wird. Sie ist somit nicht induktiv wirksam.

Bei Zweikreiskochzonen wird die Zusatz-Leiterbahnstruktur in der Kochzonenmitte nur von der Topferkennung des inneren Heizkreises abgeleitet. Mit dieser Struktur wird der kritische Innenbereich von Kochgeschirr sowohl bei kleinem als auch bei großem Durchmesser erfasst. Der Außenbereich des großen Heizkreises kann dabei durch eine gesonderte Temperaturmessung an der äußeren Topferkennungsstruktur erfasst werden, wie das zur Durchführung einer Leistungsumverteilung in DE-A 40 22 846 beschrieben ist.

Die Temperaturmessung kann für die in der Literatur hinreichend beschriebenen Anwendungen, wie Schutztemperaturbegrenzung, Leistungsumverteilung, Restwärmeanzeige oder Kochautomatik eingesetzt werden. Die Anwendungen werden in DE-A 21 39 828, DE-A 40 22 846 und DE-A 37 44 372 beschrieben, worauf hier explizit Bezug genommen wird.

Die erfindungsgemäße Anordnung weist folgende Vorteile auf. Die selben Fühler werden für die Topferkennung und die Temperaturbegrenzung verwendet. Die Anzahl der eingesetzten Sensoren halbiert sich gegenüber herkömmlichen Systemen. So kann auf den mechanischen Schutztemperaturbegrenzer verzichtet werden. Die Anzahl der Anschlüsse der induktiven Topferkennung mittels Leiterbahnen wird durch die Zusatzfunktion Temperaturmessung nicht erhöht. Die Zuleitungen zu den Leiterbahnen der Topferkennung können dicht zusammen gelegt und Fehlfunktionen durch Aufstellen von Töpfen im Kaltbereich verhindert werden.

Die Erfindung wird anhand einer Zeichnung näher erläutert. Die Zeichnung besteht aus Fig. 1 bis Fig. 5.

Fig. 1 zeigt eine Ausführungsform des Standes der Technik. Die Leiterbahnen (A) zur Messung der Temperatur im Mittenbereich der Kochzone mittels des Widerstandes der Glaskeramik werden zwischen den Anschlüssen für die Topferkennung und den Anschlüssen für die Temperaturmessung herausgeführt. Der Anschluss für die Topferkennung umschließt im Kaltbereich eine große Fläche und wirkt als einwindige Spule, die zum Einschalten der Topferkennung führen kann.

Fig. 2 zeigt eine Ausführungsform der erfindungsgemäßen Vorrichtung. Dabei werden die kreisförmigen Leiterbahnen der Topferkennung und die in die Mitte der Kochzone führenden Leiterbahnen einer elektronischen Temperaturmessung kombiniert. Dies wird erreicht, indem der äußere Kreis (1) der Topferkennung mit einer einzelnen in die Mitte führenden als Elektrode ausgebildete Leiterbahn (2) ergänzt wird. Der innere Kreis (3) wird um diese einzelne Leiterbahn herumgeführt. Der äußere Kreis stellt die Kochzone (4) dar.

Fig. 3 zeigt eine weitere Ausführungsform der erfindungsgemäßen Vorrichtung. Dabei werden die kreisförmigen Leiterbahnen der Topferkennung und die in die Mitte der Kochzone führenden Leiterbahnen einer elektronischen Temperaturmessung kombiniert. Dies wird erreicht, indem der äußere Kreis (1) der Topferkennung mit einer in die Mitte führenden als Schleife ausgebildete Leiterbahn (2) ergänzt wird. Der innere Kreis (3) wird um diese Schleife herumgeführt. Der äußere Kreis stellt die Kochzone (4) dar.

Fig. 4 zeigt einen Mehrkreisheizkörper, wobei der innerste Heizkreis gemäß Fig. 2 ausgebildet ist. Es wird beispielhaft eine Zweikreiskochzone dargestellt, wobei die Zusatz-Leiterbahnstruktur in der Kochzonenmitte nur von der Topferkennung des inneren Heizkreises (5) abgeleitet wird. Mit dieser Struktur wird der kritische Innenbereich sowohl vom kleinen als auch vom großen Kochgeschirr erfasst.

Fig. 5 zeigt einen Mehrkreisheizkörper, wobei der innerste Heizkreis gemäß Fig. 3 ausgebildet ist.

Ein Vergleich der Figuren zeigt deutlich, dass bei einer Leiterbahnstruktur laut Stand der Technik, wie in Figur 1 dargestellt, für die Topferkennung und Temperaturmessung acht Leitungen, wogegen bei der erfindungsgemäßen Leiterbahnstruktur, wie in den Figuren 2 und 3 dargestellt, nur sechs Leitungen erforderlich sind.

## Patentansprüche

1. Vorrichtung zur Steuerung von Kochfeldem mit Glaskeramikkochflächen und mindestens einer Leiterbahnstruktur, wobei die Leiterbahnstruktur eine Kombination von mindestens einer induktiven Topferkennung und mindestens einer Temperaturmessung enthält, wobei die Temperaturmessung mittels der zwischen mindestens zwei Leiterbahnen befindlichen Glaskeramik erfolgt und die Leiterbahn für die Temperaturmessung im Randbereich und im Zentrumsbereich der Kochzone angeordnet ist.

2. Vorrichtung nach Anspruch 1, wobei die Leiterbahn für die Temperaturmessung im Zentrumsbereich als Elektrode mit offenem Ende ausgeführt ist.

3. Vorrichtung nach Anspruch 1, wobei die Leiterbahn für die Temperaturmessung im Zentrumsbereich als schleifenförmige Elektrode ausgeführt ist.

4. Vorrichtung nach einem oder mehreren der Ansprüche 1 bis 3, wobei die Leitungen für den inneren Leiterbahnkreis unmittelbar nebeneinander angeordnet sind.

5. Vorrichtung nach einem oder mehreren der Ansprüche 1 bis 4 für die Steuerung von Mehrkreisheizkörpern, wobei die Leiterstruktur für den innersten Heizkreis gemäß einem oder mehreren der Ansprüche 1 bis 4 ausgebildet ist.

6. Verfahren zur Steuerung von Kochfeldem mit Glaskeramikkochflächen mit einer Leiterbahnstruktur gemäß einem oder mehreren der Ansprüche 1 bis 4, wobei eine kombinierte Topferkennung und Temperaturmessung erfolgt.

7. Verfahren zur Steuerung von Kochfeldem mit Glaskeramikkochflächen nach Anspruch 6, wobei die Temperaturmessung zusätzlich durch Auswertung des temperaturabhängigen Leiterbahnwiderstandes erfolgt.

8. Verfahren zur Steuerung von Kochfeldem mit Glaskeramikkochflächen gemäß Anspruch 6 oder 7, wobei die Temperaturmessung im Randbereich und im Zentrumsbereich der Kochzone erfolgt.

9. Verfahren zur Steuerung von Kochfeldern mit Glaskeramikkochflächen gemäß einem oder mehreren der Ansprüche 6 bis 8, wobei die Signale von Topferkennung und Temperaturmessung durch unterschiedliche Frequenzen für Topferkennung und Temperaturmessung getrennt werden.

10. Verfahren zur Steuerung von Kochfeldem mit Glaskeramikkochflächen gemäß einem oder mehreren der Ansprüche 6 bis 9, wobei die Signale von Topferkennung und Temperaturmessung durch zeitlich versetztes Abfragen getrennt werden.

11. Verfahren zur Steuerung von Kochfeldem mit Glaskeramikkochflächen gemäß einem oder mehreren der Ansprüche 6 bis 10, wobei die Einstellung der relativen Empfindlichkeit der Temperaturmessung von Außen- und Innenbereich durch Wahl der Längen und Abstände der Leiter erfolgt.

12. Verwendung einer Vorrichtung nach einem oder mehreren der Ansprüche 1 bis 4 zur Steuerung von Kochfeldern mit Glaskeramikkochflächen.

## Claims

1. Device for controlling hobs with glass-ceramic cooking surfaces and at least one conductive-track structure, the conductive-track structure containing a combination of at least one inductive cooking-utensil detection and at least one temperature measurement, wherein the temperature is measured by means of the glass ceramic located between at least two conductive tracks and the conductive track for the temperature measurement is arranged in the edge region and in the central region of the hotplate.

2. Device according to Claim 1, wherein the conductive track for the temperature measurement in the central region is designed as an open-ended electrode.

3. Device according to Claim 1, wherein the conductive track for the temperature measurement in the central region is designed as a looped electrode.

4. Device according to one or more of Claims 1 to 3, wherein the leads for the inner conductive-track circuit are arranged immediately next to each other.

5. Device according to one or more of Claims 1 to 4 for controlling multicircuit heating elements, wherein the conductor structure for the innermost heating circuit is designed according to one or more of Claims 1 to 4.

6. Method for controlling hobs with glass-ceramic cooking surfaces having a conductive-track structure according to one or more of Claims 1 to 4, wherein combined cooking-utensil detection and temperature measurement is carried out.

7. Method for controlling hobs with glass-ceramic cooking surfaces according to Claim 6, wherein the temperature is additionally measured by evaluating the temperature-dependent conductive-track resistance.

8. Method for controlling hobs with glass-ceramic cooking surfaces according to Claim 6 or 7, wherein the temperature is measured in the edge region and in the central region of the hotplate.

9. Method for controlling hobs with glass-ceramic cooking surfaces according to one or more of Claims 6 to 8, wherein the signals of the cooking-utensil detection and of the temperature measurement are separated by different frequencies for the cooking-utensil detection and for the temperature measurement.

10. Method for controlling hobs with glass-ceramic cooking surfaces according to one or more of Claims 6 to 9, wherein the signals of the cooking-utensil detection and of the temperature measurement are separated by time-lagged interrogation.

11. Method for controlling hobs with glass-ceramic cooking surfaces according to one or more of Claims 6 to 10, wherein the relative response of the temperature measurement in the outer region and the inner region is set by selecting the lengths and spacings of the conductors.

12. Use of the device according to one or more of Claims 1 to 4 for controlling hobs with glass-ceramic cooking surfaces.

## Revendications

1. Dispositif de commande de plaques de cuisson comportant des surfaces de cuisson en vitrocéramique et au moins une structure conductrice, la structure conductrice comprenant une combinaison d'au moins une identification inductive de marmites et d'au moins une mesure de température, la mesure de température étant réalisée au moyen de la vitrocéramique située entre au moins deux conducteurs et le conducteur pour la mesure de température étant disposé dans la zone du bord et dans la zone centrale de la zone de cuisson.

2. Dispositif selon la revendication 1, où le conducteur pour la mesure de température dans la zone centrale est conformé comme une électrode présentant une extrémité ouverte.

3. Dispositif selon la revendication 1, où le conducteur pour la mesure de température dans la zone centrale est conformé comme une électrode en forme de boucle.

4. Dispositif selon l'une ou plusieurs des revendications 1 à 3, où les fils pour le circuit conducteur intérieur sont disposés directement les uns à côté des autres.

5. Dispositif selon l'une ou plusieurs des revendications 1 à 4 pour la commande de corps chauffants comportant plusieurs circuits, où la structure conductrice pour le circuit de chauffage situé le plus à l'intérieur est conformée selon l'une ou plusieurs des revendications 1 à 4.

6. Procédé de commande de plaques de cuisson comportant des surfaces de cuisson en vitrocéramique présentant une structure conductrice selon l'une ou plusieurs des revendications 1 à 4, où une identification de marmites est combinée à une mesure de température.

7. Procédé de commande de plaques de cuisson comportant des surfaces de cuisson en vitrocéramique selon la revendication 6, où la mesure de température est réalisée en outre par évaluation de la résistance de conducteur variable avec la température.

8. Procédé de commande de plaques de cuisson comportant des surfaces de cuisson en vitrocéramique selon la revendication 6 ou 7, où la mesure de température est réalisée dans la zone du bord et dans la zone centrale de la zone de cuisson.

9. Procédé de commande de plaques de cuisson comportant des surfaces de cuisson en vitrocéramique selon l'une ou plusieurs des revendications 6 à 8, où les signaux d'identification de marmites et de mesure de température sont séparés par des fréquences différentes pour l'identification de marmites et la mesure de température.

10. Procédé de commande de plaques de cuisson comportant des surfaces de cuisson en vitrocéramique selon l'une ou plusieurs des revendications 6 à 9, où les signaux d'identification de marmites et de mesure de température sont séparés par interrogation décalée dans le temps.

11. Procédé de commande de plaques de cuisson comportant des surfaces de cuisson en vitrocéramique selon l'une ou plusieurs des revendications 6 à 10, où le réglage de la sensibilité relative de mesure de température de la zone extérieure et de la zone intérieure est réalisé par le choix des longueurs et des écartements des conducteurs.

12. Utilisation d'un dispositif selon l'une ou plusieurs des revendications 1 à 4 pour la commande de plaques de cuisson comportant des surfaces de cuisson en vitrocéramique.
